# EUROPÄISCHE PATENTSCHRIFT

(11) **EP 3 006 816 B1**
(45) Veröffentlichungstag und Bekanntmachung des Hinweises auf die Patenterteilung: **14.06.2017**
(21) Anmeldenummer: 15188330.3
(22) Anmeldetag: 05.10.2015
(51) Int. Cl.: F21S 4/28, F21V 17/16, F21V 21/02, F21V 5/00, F21Y 115/10, F21Y 103/10

(54) **LÄNGLICHE LED-LEUCHTE MIT OPTISCHEM ELEMENT**
ELONGATED LED LAMP WITH OPTICAL ELEMENT
LAMPE ALLONGÉE À DEL DOTÉE D'UN ÉLÉMENT OPTIQUE

(30) Priorität: 07.10.2014 DE 202014104797 U
(43) Veröffentlichungstag der Anmeldung: 13.04.2016
(73) Patentinhaber: Zumtobel Lighting GmbH, 6850 Dornbirn (AT)
(72) Erfinder: Rüf, Wolfgang, 6850 Dornbirn (AT); Frick, Joachim, 6833 Klaus (AT); Kilga, Patrick, 6840 Götzis (AT)
(74) Vertreter: Thun, Clemens

(56) Entgegenhaltungen:
- EP-A1- 2 873 913
- EP-A2- 2 151 899
- EP-A2- 2 375 128
- WO-A1-2014/045164
- DE-U1-202012 100 628
- US-A1- 2001 028 506
- US-A1- 2013 301 264

## Beschreibung

Die Erfindung betrifft eine längliche LED-Leuchte mit einem optischen Element.

Die Anmelderin vertreibt unter dem Handelsnamen TECTON Lichtbandsysteme mit länglichen LED-Leuchten. Diese Leuchten weisen ein profilartiges Gehäuse und ein aus Kunststoff bestehendes optisches Element auf. Das optische Element wird dabei mittels einer Schaumraupe mit dem Gehäuse verbunden, um die Schutzart IP 50 zu erzielen. Hierdurch ist der Montageprozess vergleichsweise kostspielig und aufwändig.

Aus der Schrift EP 2 873 913 A1, die Stand der Technik nach Artikel 54 (3) EPÜ darstellt, ist eine Leuchte mit einem profilartigen Trägerelement bekannt, an dem eine LED-Lichtquelle angeordnet ist. Außerdem ist an dem Trägerelement ein Abdeckelement mit einem Linsenbereich angeordnet.

Aus der WO 2014/045164 A1 ist eine Leuchte mit einem profilartigen Trägerelement bekannt, an dem eine LED-Lichtquelle angeordnet ist. Außerdem ist an dem Trägerelement eine optische Linse angeordnet.

Aus der EP 2 375 128 A2 ist eine LED-Leuchte mit einem Profilkörper bekannt, an dem eine LED-Lichtquelle angeordnet ist. Durch den Profilkörper sind Seitenwände der Leuchte gebildet, wobei ein optisches Element zwischen den Seitenwänden eingeklemmt angeordnet ist.

Aus der EP 2 151 899 A2 ist eine Lichtband-Leuchte bekannt, die ein profilartiges Trägerelement zur Halterung von LED-Lichtquellen aufweist. Eine weitere LED-Leuchten ist aus der Schrift DE 20 2012 100 628 U1 bekannt.

Der Erfindung liegt die Aufgabe zugrunde, eine entsprechende verbesserte LED-Leuchte anzugeben; insbesondere soll die LED-Leuchte eine erleichterte Montage ermöglichen.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Leuchte vorgesehen, die ein profilartiges Trägerelement aufweist, das sich entlang einer Längsachse erstreckt, wobei durch das Trägerelement eine Seitenwand und eine zu Letzterer parallele weitere Seitenwand der Leuchte gebildet sind. Weiter umfasst die Leuchte eine LED-Lichtquelle, die an dem Trägerelement angeordnet ist, sowie ein längliches, sich parallel zur Längsachse erstreckendes optisches Element zur optischen Beeinflussung eines, von der LED-Lichtquelle abgestrahlten Lichts, wobei das optische Element zwischen der Seitenwand einerseits und der weiteren Seitenwand andererseits angeordnet ist. Die Seitenwand ist dabei elastisch gegen das optische Element drückend angeordnet.

Dadurch, dass die Seitenwand elastisch gegen das optische Element drückt, lässt sich der Übergangsbereich zwischen der Seitenwand und dem optischen Element besonders einfach dicht, beispielsweise staubdicht gestalten; hierbei ist es insbesondere nicht erforderlich, eine Schaumraupe aufzubringen. Somit ist die Montage der Leuchte erleichtert.

Vorzugsweise weist das optische Element einen, sich parallel zu der Längsachse über eine Länge erstreckenden Seitenwandbereich auf, durch den eine plane Außenfläche gebildet ist, wobei die Seitenwand des Trägerelements über die gesamte Länge hinweg an die Außenfläche des Seitenwandbereichs anliegend angeordnet ist. Auf diese Weise lässt sich vorteilhaft eine geeignete Dichtheit über die gesamte Länge des Seitenwandbereichs erzielen.

Erfindungsgemäß weist die Seitenwand des Trägerelements zwei Schenkel auf, die in einem Querschnitt normal zu der Längsachse betrachtet eine V-Form bilden, wobei einer der zwei Schenkel gegen das optische Element drückend angeordnet ist. Auf diese Weise lässt sich herstellungstechnisch besonders vorteilhaft eine für die oben genannte drückende Anordnung geeignete elastische Eigenschaft der Seitenwand des Trägerelements erzielen.

Vorzugsweise ist das optische Element mit Hilfe einer Rastverbindung an dem Trägerelement gehalten angeordnet. Hierdurch lässt sich zur Montage der Leuchte das optische Element besonders einfach mit dem Trägerelement verbinden.

Vorzugsweise ist das optische Element außerdem über eine Schraubverbindung an dem Trägerelement gehalten angeordnet. Hierdurch ist ein besonders sicherer Halt des optischen Elements an dem Trägerelement ermöglicht.

Vorzugsweise umfasst die Rastverbindung wenigstens ein, an dem Seitenwandbereich des optischen Elements ausgebildetes Rastelement. Auf diese Weise lässt sich die Rastverbindung besonders nahe und somit wirkungsvoll an derjenigen Stelle ausbilden, an der sich der entsprechend dicht zu gestaltende Übergangsbereich zwischen dem optischen Element und dem Trägerelement befindet.

Vorzugsweise ist dabei die Rastverbindung durch das wenigstens eine Rastelement einerseits und einen der zwei Schenkel der Seitenwand des Trägerelements andererseits gebildet. Auf diese Weise lässt sich die Rastverbindung besonders einfach und doch wirkungsvoll gestalten.

Vorzugsweise umfasst die Leuchte außerdem ein weiteres längliches, sich parallel zur Längsachse erstreckendes optisches Element zur optischen Beeinflussung des von der LED-Lichtquelle abgestrahlten Lichts, wobei das weitere optische Element in Richtung der Längsachse mit dem zuerst genannten optischen Element überlappend angeordnet ist. Hierdurch lässt sich der Übergangsbereich zwischen den beiden optischen Elementen besonders einfach geeignet dicht gestalten. Herstellungstechnisch besonders vorteilhaft sind dabei vorzugsweise das optische Element und das weitere optische Element derart geformt, dass sie - in einem Schnitt parallel zu der Längsachse betrachtet - ineinandergreifende, insbesondere formschlüssig ineinandergreifende Endbereiche aufweisen.

Vorzugsweise ist die Leuchte derart gestaltet, dass das optische Element und das weitere optische Element parallel zu der Längsachse mit Spiel gelagert angeordnet sind. Hierdurch lassen sich besonders geeignet im Fall von Temperaturschwankungen Längenänderungen der beiden optischen Elemente auffangen.

Vorzugsweise weist die Leuchte weiterhin ein Stirnteil auf, das an einem Längsendbereich des Trägerelements mit Letzterem verbunden ist, wobei das optische Element an das Stirnteil anliegend angeordnet ist. Auf diese Weise lässt sich an dem betreffenden stirnseitigen Endbereich des optischen Elements besonders geeignet eine entsprechende Dichtigkeit erzielen.

Vorzugsweise weist die Leuchte weiterhin ein Halteelement zur Halterung der Leuchte, insbesondere an einer Tragschiene, auf, wobei das Trägerelement derart gestaltet ist, dass in einem Schnitt normal zu der Längsachse betrachtet durch das Trägerelement ein erstes Kompartiment und ein zweites Kompartiment gebildet sind, die durch einen Trennbereich des Trägerelements vollständig voneinander getrennt sind und wobei in dem ersten Kompartiment die LED-Lichtquelle angeordnet ist und in dem zweiten Kompartiment das Halteelement. Auf diese Weise lässt sich eine geeignete Dichtigkeit zwischen den beiden Kompartimenten erzielen; somit sind mit Bezug auf die Gestaltung des Halteelements größere Freiheiten gegeben. Zudem lässt sich auf diese Weise erzielen, dass kein Licht aus dem ersten Kompartiment in das zweite Kompartiment gelangt und von dort die Leuchte verlässt, was im Allgemeinen unerwünscht ist.

Herstellungstechnisch vorteilhaft besteht das Trägerelement aus einem gebogenen Bauteil, insbesondere aus einem gebogenen Blechteil, wobei der Trennbereich durch wenigstens einen schlaufenartigen Bereich des Trägerelements gebildet ist.

Die Erfindung wird im Folgenden anhand eines Ausführungsbeispiels und mit Bezug auf die Zeichnungen näher erläutert. Es zeigen:
- Fig. 1: eine Skizze nach Art einer Explosionsdarstellung zu einer anmeldungsgemäßen Leuchte mit einem optischen Element,
- Fig. 2: eine Skizze eines Querschnitts durch die Leuchte,
- Fig. 3: einen Teilbereich der Skizze aus Fig. 2 um eine Seitenwand des Trägerelements und einen Seitenwandbereich des optischen Elements,
- Fig. 4: eine Skizze eines teilweisen Längsschnitts durch die Leuchte an einem Übergangsbereich zwischen dem optischen Element und einem weiteren optischen Element,
- Fig. 5: eine Skizze eines Längsschnitts durch ein Stirnteil der Leuchte und
- Fig. 6: eine perspektivische Skizze zu einem Halteelement der Leuchte.

Fig. 1 zeigt eine perspektivische Skizze zu einem Ausführungsbeispiel einer anmeldungsgemäßen Leuchte. Die Leuchte umfasst ein profilartiges Trägerelement 1, das sich entlang einer Längsachse L erstreckt. Herstellungstechnisch vorteilhaft kann das Trägerelement 1 aus einem gebogenen Bauteil bestehen, beispielsweise aus einem gebogenen Blechteil. Vorzugsweise ist das Trägerelement 1 insgesamt länglich, so dass seine größte Erstreckung parallel zur Längsachse L verläuft.

Durch das Trägerelement 1 ist eine Seitenwand 11 und eine zu Letzterer parallele weitere Seitenwand 12 der Leuchte gebildet.

Weiter umfasst die Leuchte eine LED-Lichtquelle 2, die an dem Trägerelement 1 angeordnet ist, sowie ein längliches, sich parallel zur Längsache L erstreckendes optisches Element 3 zur optischen Beeinflussung eines, von der LED-Lichtquelle 2 abgestrahlten Lichts, wobei das optische Element 3 zwischen der Seitenwand 11 einerseits und der weiteren Seitenwand 12 andererseits angeordnet ist.

In Fig. 2 ist ein Querschnitt durch die Leuchte normal zu der Längsachse L skizziert. Fig. 3 zeigt einen Teilbereich aus Fig. 2 näher. Wie beim hier gezeigten Beispiel der Fall, kann das Trägerelement 1 insbesondere einen in erster Näherung U-förmigen Bereich aufweisen, wobei die beiden Seitenwände 11, 12 die U-Schenkel dieses Bereichs bilden und ein, die beiden U-Schenkel verbindender Verbindungsschenkel 17 durch einen weiteren Teilbereich des Trägerelements 1 gebildet ist.

In dieser Beschreibung wird davon ausgegangen, dass die Leuchte gegenüber der Vertikalen so orientiert ist, dass der Verbindungsschenkel 17 horizontal ausgerichtet ist und sich die beiden U-Schenkel bzw. die beiden Seitenwände 11, 12 von dem Verbindungsschenkel 17 aus nach unten hin erstrecken. Im Allgemeinen kann jedoch auch eine andere Orientierung der Leuchte vorgesehen sein.

Durch die beiden freien, hier also unteren Endbereiche der beiden Seitenwände 11, 12 ist vorzugsweise ein Lichtaustrittsbereich der Leuchte gebildet, durch den hindurch das von der LED-Lichtquelle 2 abgestrahlte Licht zumindest teilweise die Leuchte verlässt. Das optische Element 3 ist hier in diesem Lichtaustrittsbereich angeordnet. Insbesondere kann durch eine nach unten weisende Fläche des optischen Elements 3 eine Lichtaustrittsfläche 39 der Leuchte gebildet sein.

Bei dem optischen Element 3 kann es sich, wie beim hier gezeigten Beispiel der Fall, um ein linsenartiges Element handeln. Das optische Element 3 ist vorzugsweise aus einem festen Material, beispielsweise Kunststoff gefertigt; beispielsweise kann es sich bei dem optischen Element 3 um ein Spritzgussteil handeln. Insbesondere ist das optische Element 3 vorzugsweise derart gestaltet, das es aus lediglich einem Stück besteht.

Die LED-Lichtquelle 2 kann vorteilhaft, wie gezeigt, an einem nach unten weisenden Flächenbereich des Verbindungsschenkels 17 angeordnet sein.

Die LED-Lichtquelle 2 weist vorteilhaft eine Platine 21 auf, sowie mehrere, auf einem nach unten weisenden Flächenbereich der Platine 21 angeordnete LEDs 22, die vorzugsweise entlang einer, zu der Längsachse L parallelen Geraden angeordnet sind. Wie aus Fig. 1 exemplarisch hervorgeht, weist das optische Element 3 vorzugsweise mehrere Linsenbereiche 37 auf, die sich insbesondere längs einer Linie parallel zur Längsachse L erstrecken. Dabei ist die Gestaltung insbesondere derart, dass jeder der LEDs 22 genau einer der Linsenbereiche 37 zugeordnet ist.

Beim gezeigten Beispiel ist durch den U-förmigen Bereich mit den beiden Seitenwänden 11, 12 einerseits und das optische Element 3 andererseits ein Innenraum 15 der Leuchte gebildet, wobei die LED-Lichtquelle 2 in diesem Innenraum 15 angeordnet ist.

Die Leuchte ist derart gestaltet, dass die Seitenwand 11 des Trägerelements 1 elastisch gegen das optische Element 3 drückend angeordnet ist. Auf diese Weise lässt sich herstellungstechnisch vorteilhaft erzielen, dass der Innenraum 15 vor einem Eindringen von Staub, Fliegen und dergleichen geschützt ist. Insbesondere lässt sich hierdurch die Leuchte geeignet so gestalten, dass sie die Schutzart IP 50 erfüllt.

Wie in Fig. 1 exemplarisch skizziert, weist das optische Element 3 vorzugsweise einen, sich parallel zu der Längsachse L über eine Länge λ erstreckenden Seitenwandbereich 31 auf, durch den eine, in Fig. 2 bezeichnete, plane Außenfläche 311 gebildet ist, wobei die Seitenwand 11 des Trägerelements 1 über die gesamte Länge λ hinweg an die Außenfläche 311 des Seitenwandbereichs 31 anliegend angeordnet ist. Insbesondere kann das optische Element 3 so geformt sein, dass es, in einem Querschnitt normal zu der Längsachse L betrachtet einen, sich seitlich erstreckenden flügelartigen Bereich 32 aufweist, wobei sich der Seitenwandbereich 31 von dem flügelartigen Bereich 32 ausgehend nach oben hin erstreckt. Beim gezeigten Beispiel ist durch einen unteren Flächenbereich des flügelartigen Bereichs 32 ein Teil der Lichtaustrittsfläche 39 gebildet.

Die elastische Eigenschaft der Seitenwand 11 des Trägerelements 1 lässt sich besonders geeignet erzielen, wenn die Seitenwand 11 zwei Schenkel 111, 112 aufweist, die in einem Querschnitt normal zu der Längsachse L betrachtet eine V-Form bilden, wobei einer der zwei Schenkel 111, 112 gegen das optische Element 3 drückend angeordnet ist. In dem Querschnitt betrachtet ist auf diese Weise mit Bezug auf eine Mittelachse M der Leuchte durch einen der beiden Schenkel 111, 112 ein "innerer" Schenkel 112 gebildet und durch den anderen ein "äußerer" Schenkel 111. Beim gezeigten Beispiel drückt der Seitenwandbereich 11 mit einem oberen Endbereich des inneren Schenkels 112 gegen das optische Element. Auf diese Weise ist bei einfacher Erzielung der gewünschten Elastizität eine besonders geeignete Raumnutzung ermöglicht.

Vorzugsweise ist das optische Element 3 mit Hilfe einer Rastverbindung an dem Trägerelement 1 gehalten angeordnet. Hierdurch lässt sich das optische Element 3 beim Zusammenbau der Leuchte besonders einfach mit dem Trägerelement 1 verbinden.

Außerdem kann das optische Element 3 über eine Schraubverbindung an dem Trägerelement 1 gehalten angeordnet sein. Auf diese Weise lässt sich eine besonders zuverlässige Halterung des optischen Elements 3 an dem Trägerelement 2 erzielen. Wie in den Figuren 1 und 3 angedeutet, kann das optische Element 3 hierzu vorteilhaft wenigstens eine Schrauböffnung 36 aufweisen, durch die wenigstens eine Schraube 7 geführt ist.

Zur Bildung der Rastverbindung ist vorzugsweise an dem Seitenwandbereich 31 des optischen Elements 3 ein Rastelement 33 ausgebildet, das insbesondere mit Bezug auf die Mittelachse M von dem Seitenwandbereich 31 nach außen weisend ausgebildet ist. Besonders raumsparend ist dabei das Rastelement 33 an einem oberen Endbereich des Seitenwandbereichs 31 ausgebildet. Wie beim gezeigten Beispiel der Fall, ist die Rastverbindung durch das wenigstens eine Rastelement 33 einerseits und einen der zwei Schenkel 111, 112 der Seitenwand 11 des Trägerelements 1, hier den inneren Schenkel 112 andererseits gebildet. Insbesondere kann es sich bei dem wenigstens einen Rastelement 33 um eine Rastnase handeln, die einen oberen Endbereich des inneren Schenkels 112 rastend umfasst.

Wie exemplarisch aus Fig. 2 hervorgeht, ist vorzugsweise die Verbindung zwischen dem optischen Element 3 und der weiteren Seitenwand 12 des Trägerelements 1 analog zu der beschriebenen Verbindung zwischen dem optischen Element 3 und der zuerst genannten Seitenwand 11 des Trägerelements 1 gestaltet. Insbesondere können das optische Element 3 und das Trägerelement 1 insoweit mit Bezug auf die Mittelachse M der Leuchte symmetrisch gestaltet sein. Dementsprechend kann das optische Element 3 insbesondere einen entsprechenden weiteren Seitenwandbereich 31' mit wenigstens einem weiteren Rastelement 33' aufweisen, der analog zu dem zuerst genannten Seitenwandbereich 31 mit dem zuerst genannten wenigstens einen Rastelement 33 gestaltet ist; die weitere Seitenwand 12 des Trägerelements 1 kann entsprechende Schenkel 111', 112' aufweisen, die analog zu den zuerst genannten Schenkeln 111, 112 gestaltet sind, so dass also ein weiterer innerer Schenkel 112' und ein weiterer äußerer Schenkel 111' gebildet sind.

Beim gezeigten Beispiel weist das optische Element 3 außerdem einen entsprechenden weiteren flügelartigen Bereich 32' auf, von dem sich der weitere Seitenwandbereich 31' nach oben erstreckt. Durch den zuerst genannten flügelartigen Bereich 32 und den weiteren flügelartigen Bereich 32' ist dabei die Lichtaustrittsfläche 39 gebildet.

Wie aus Fig. 1 hervorgeht, kann vorgesehen sein, dass an dem Seitenwandbereich 31 und analog an dem weiteren Seitenwandbereich 31' jeweils mehrere Rastelemente 33 bzw. 33' entlang der Längsachse L ausgebildet sind. Eine geeignete Dichtigkeit lässt sich dabei dadurch erzielen, dass der obere Endbereich des inneren Schenkels 112 elastisch gegen die plane Außenfläche 311 des Seitenwandbereichs 31 drückend angeordnet ist, und zwar über die gesamte Länge λ des Seitenwandbereichs 31 hinweg, so dass eine entsprechend dichte, quasi ununterbrochene Anlagelinie bzw. Verbindungslinie gebildet ist. Vorzugsweise ist die Gestaltung auf der mit Bezug auf die Mittelebene M gegenüberliegenden Seite wie erwähnt analog, insbesondere baugleich.

Vorzugsweise erstreckt sich der Seitenwandbereich 31 über die gesamte Länge des optischen Elements 3. Mit anderen Worten ist die Länge des optischen Elements 3 gleich groß wie die Länge λ des Seitenwandbereichs 31. Auf diese Weise lässt sich die beschrieben Dichtigkeit vorteilhaft über die gesamte Länge des optischen Elements 3 erzielen.

Fig. 4 zeigt einen teilweisen Längsschnitt durch die Leuchte. Wie diesem Schnitt zu entnehmen, kann die Leuchte außerdem ein weiteres optisches Element 4 zur optischen Beeinflussung des von der LED-Lichtquelle 2 abgestrahlten Lichts aufweisen, das, wie auch das zuerst genannte optische Element 3 länglich ist und sich parallel zur Längsachse L erstreckt. Da ein entsprechendes optisches Element herstellungstechnisch vergleichsweise einfach nur bis zu einer bestimmten Länge gestaltet werden kann, ist durch das weitere optische Element 4 insbesondere ermöglicht, dass die Leuchte insgesamt eine besonders große Länge aufweist.

Das weitere optische Element 4 ist dabei in Richtung der Längsachse L mit dem zuerst genannten optischen Element 3 überlappend angeordnet. Auf diese Weise lässt sich auch in diesem Bereich vorteilhaft eine geeignete staubdichte Verbindung bilden. Zudem lässt sich so erzielen, dass der Übergangsbereich zwischen dem optischen Element und dem weiteren optischen Element bei Betrachtung der Leuchte im Betriebszustand besonders wenig auffällig erscheint.

Vorzugsweise sind dabei das optische Element 3 und das weitere optische Element 4 derart geformt, dass sie - in einem Schnitt parallel zu der Längsachse L betrachtet - ineinandergreifende, insbesondere formschlüssig ineinandergreifende Endbereiche 39, 49 aufweisen. Auf diese Weise lässt sich sozusagen an dem zuerst genannten optischen Element 3 ein "männlicher" Endbereich 39 bilden und an dem weiteren optischen Element 4 ein hierzu korrespondierend geformter "weiblicher" Endbereich 49.

Vorzugsweise ist dabei die Gestaltung derart, dass das optische Element 3 und das weitere optische Element 4 parallel zu der Längsachse L mit Spiel gelagert angeordnet sind. Auf diese Weise ist ermöglicht, dass sich die beiden optischen Elemente 3, 4 im Fall einer Temperaturschwankung ausdehnen können, ohne dass unerwünschte Spannungen auftreten und sich auch wieder zusammenziehen können, ohne dass sich die Überlappung auflöst. In Fig. 4 ist ein Zustand gezeigt, in dem die Überlappung der beiden optischen Elemente 3, 4 nahezu aufgelöst ist. In einem betriebsbereiten Zustand ist jedoch vorgesehen, dass die Überlappung deutlicher ausgeprägt ist, so dass die gewünschte Dichtigkeit bewirkt ist. Ein lediglich stirnseitiges Aneinanderfügen der beiden optischen Elemente 3, 4 würde keine entsprechende geeignete Dichtigkeit gewährleisten.

Fig. 5 zeigt eine Skizze eines Längsschnitts durch ein vorzugsweise weiterhin vorgesehenes Stirnteil 5 der Leuchte, das an einem Längsendbereich des Trägerelements 1 mit Letzterem verbunden ist. Vorzugsweise ist die Gestaltung dabei derart, dass das optische Element 3 an das Stirnteil 5 anliegend angeordnet ist. So lässt sich auch hier vergleichsweise einfach die gewünschte Dichtigkeit bilden.

Insbesondere kann das Stirnteil 5 hierzu einen nach unten weisenden Wandbereich 51 aufweisen, der in Anlage gegen das optische Element 3 angeordnet ist. Im gezeigten Beispiel weist das optische Element 3 hierzu einen stirnseitigen Endbereich mit einem nach oben weisenden Flächenbereich auf, den der nach unten weisende Wandbereich 51 des Stirnteils 5 entsprechend dicht kontaktiert. Hierdurch lässt sich die gewünschte Dichtigkeit erzielen, wohingegen auch hier bei einem lediglich stirnseitigen Aneinanderfügen eine solche Dichtigkeit nicht erzielbar wäre.

Auf diese Weise ist zudem das Stirnteil 5 bei äußerer Betrachtung der Leuchte besonders wenig auffällig. So lässt sich insbesondere ein besonders homogen erscheinender Lichtabgabebereich erzielen.

Die Leuchte kann dafür vorgesehen sein, an einem Leuchtenträgerelement, beispielswiese einer (in den Figuren nicht gezeigten) Tragschiene montiert zu werden. Insbesondere kann es sich bei der Leuchte um eine Lichtbandleuchte handeln.

Hierzu kann die Leuchte ein, perspektivisch und exemplarisch in Fig. 6 skizziertes Halteelement 6, beispielsweise in Form eines Drehknebels aufweisen. Das Trägerelement 1 ist dabei derart gestaltet, dass - wie in Fig. 2 skizziert - in einem Schnitt normal zu der Längsachse L betrachtet durch das Trägerelement 1 ein erstes Kompartiment, entsprechend dem oben genannten Innenraum 15 und ein zweites Kompartiment 16 gebildet sind, die durch einen Trennbereich des Trägerelements 1, der insbesondere durch den Verbindungschenkel 17 des U-förmigen Bereichs gebildet ist, vollständig voneinander getrennt sind. In dem ersten Kompartiment 15 ist dabei die LED-Lichtquelle 2 angeordnet. In dem zweiten Kompartiment 16 ist das Halteelement 6 angeordnet. Durch die Trennung zwischen diesen beiden Kompartimenten 15, 16 lässt sich erzielen, dass Staub oder dergleichen aus dem zweiten Kompartiment 16 nicht in das erste Kompartiment 15 gelangen kann. Dies ist vorteilhaft mit Bezug auf die Gestaltungsmöglichkeiten des zweiten Kompartiments 16; insbesondere kann vorgesehen sein, dass das zweite Kompartiment 16 ein Loch 161, beispielsweise in Form einer Ausstanzung aufweist, das von dem Halteelement 6 durchgriffen werden kann; so lässt sich eine geeignete Bedienungsmöglichkeit für das Halteelement 6 bilden. Beispielsweise kann das Halteelement 6 in Form eines Drehknebels einen Betätigungsarm aufweisen, der durch das Loch 161 hindurch führend angeordnet ist, so dass eine Bedienung von außen gut möglich ist, insbesondere auch, wenn die Leuchte an dem Leuchtenträgerelement, also beispielsweise der Tragschiene montiert ist.

Außerdem lässt sich durch die Trennung der beiden Kompartimente 15, 16 geeignet erzielen, dass kein Licht der LED-Lichtquelle 2 aus dem ersten Kompartiment 15 in das zweite Kompartiment 16 gelangt und aus diesem - unerwünscht - nach außen tritt.

Zur Bildung des Trennbereichs 17 kann insbesondere vorgesehen sein, dass das Trägerelement 1 wenigstens einen schlaufenartigen Bereich 18 bildet.

Die anmeldungsgemäße Leuchte zeichnet sich bei besonders kostengünstiger und Prozess-sicherer Herstellung durch eine geeignete Dichtigkeit, insbesondere Staubdichtigkeit aus; ein Eindringen von Staub, aber auch kleinen Fliegen u. s. w. in einen Innenbereich der Leuchte lässt sich geeignet verhindern. Die Leuchte eignet sich beispielsweise besonders für einen Einsatz in einem Lebensmittelgeschäft oder dergleichen.

## Patentansprüche

1. Leuchte aufweisend
- ein profilartiges Trägerelement (1), das sich entlang einer Längsachse (L) erstreckt, wobei durch das Trägerelement (1) eine Seitenwand (11) und eine zu Letzterer parallele weitere Seitenwand (12) der Leuchte gebildet sind,
- eine LED-Lichtquelle (2), die an dem Trägerelement (1) angeordnet ist,
- ein längliches, sich parallel zur Längsachse (L) erstreckendes optisches Element (3) zur optischen Beeinflussung eines, von der LED-Lichtquelle (2) abgestrahlten Lichts, wobei das optische Element (3) zwischen der Seitenwand (11) einerseits und der weiteren Seitenwand (12) andererseits angeordnet ist, wobei die Seitenwand (11) elastisch gegen das optische Element (3) drückend angeordnet ist,
**dadurch gekennzeichnet,**
**dass** die Seitenwand (11) des Trägerelements (1) zwei Schenkel (111, 112) aufweist, die in einem Querschnitt normal zu der Längsachse (L) betrachtet eine V-Form bilden, wobei einer der zwei Schenkel (111, 112) gegen das optische Element (3) drückend angeordnet ist.

2. Leuchte nach Anspruch 1,
bei der das optische Element (3) einen, sich parallel zu der Längsachse (L) über eine Länge (λ) erstreckenden Seitenwandbereich (31) aufweist, durch den eine plane Außenfläche (311) gebildet ist, wobei die Seitenwand (11) des Trägerelements (1) über die gesamte Länge (λ) hinweg an die Außenfläche (311) des Seitenwandbereichs (31) anliegend angeordnet ist.

3. Leuchte nach einem der vorhergehenden Ansprüche,
bei der das optische Element (3) mit Hilfe einer Rastverbindung an dem Trägerelement (1) gehalten angeordnet ist.

4. Leuchte nach Anspruch 3,
bei der das optische Element (3) außerdem über eine Schraubverbindung an dem Trägerelement (1) gehalten angeordnet ist.

5. Leuchte mit den im Anspruch 3 in seiner Rückbeziehung auf den Anspruch 2 angegebenen Merkmalen,
bei dem die Rastverbindung wenigstens ein, an dem Seitenwandbereich (31) des optischen Elements (3) ausgebildetes Rastelement (33) umfasst.

6. Leuchte nach Anspruch 5,
bei der die Rastverbindung durch das wenigstens eine Rastelement (33) einerseits und einen der zwei Schenkel (111, 112) der Seitenwand (11) des Trägerelements (1) andererseits gebildet ist.

7. Leuchte nach einem der vorhergehenden Ansprüche,
weiterhin aufweisend
- ein weiteres längliches, sich parallel zur Längsachse (L) erstreckendes optisches Element (4) zur optischen Beeinflussung des von der LED-Lichtquelle (2) abgestrahlten Lichts, wobei das weitere optische Element (4) in Richtung der Längsachse (L) mit dem zuerst genannten optischen Element (3) überlappend angeordnet ist.

8. Leuchte nach Anspruch 7,
bei der das optische Element (3) und das weitere optische Element (4) derart geformt sind, dass sie - in einem Schnitt parallel zu der Längsachse (L) betrachtet - ineinandergreifende, insbesondere formschlüssig ineinandergreifende Endbereiche (39, 49) aufweisen.

9. Leuchte nach Anspruch 7 oder 8,
die derart gestaltet ist, dass das optische Element (3) und das weitere optische Element (4) parallel zu der Längsachse (L) mit Spiel gelagert angeordnet sind.

10. Leuchte nach einem der vorhergehenden Ansprüche,
weiterhin aufweisend
- ein Stirnteil (5), das an einem Längsendbereich des Trägerelements (1) mit Letzterem verbunden ist,
wobei das optische Element (3) an das Stirnteil (5) anliegend angeordnet ist.

11. Leuchte nach einem der vorhergehenden Ansprüche,
weiterhin aufweisend
- ein Halteelement (6) zur Halterung der Leuchte, insbesondere an einer Tragschiene,
wobei das Trägerelement (1) derart gestaltet ist, dass in einem Schnitt normal zu der Längsachse (L) betrachtet durch das Trägerelement (1) ein erstes Kompartiment (15) und ein zweites Kompartiment (16) gebildet sind, die durch einen Trennbereich (17) des Trägerelements (1) vollständig voneinander getrennt sind,
wobei in dem ersten Kompartiment (15) die LED-Lichtquelle (2) angeordnet ist und in dem zweiten Kompartiment (16) das Halteelement (6).

12. Leuchte nach Anspruch 11,
bei der das Trägerelement (1) aus einem gebogenen Bauteil, insbesondere gebogenen Blechteil besteht, wobei der Trennbereich (17) durch wenigstens einen schlaufenartigen Bereich (18) des Trägerelements (1) gebildet ist.

## Claims

1. Luminaire comprising
- a profile-like carrier element (1) extending along a longitudinal axis (L), wherein a side wall (11) and a further side wall (12) parallel to the latter are formed by the carrier element (1)
- an LED light source (2) which is arranged on the carrier element (1)
- an elongated optical element (3) extending parallel to the longitudinal axis (L) for the optical influencing of a light emitted by the LED light source (2), wherein the optical element (3) is arranged between the side wall (11), on the one hand, and the further side wall (12), on the other hand, wherein the side wall (11) is arranged to be pressed resiliently against the optical element (3),
**characterized in that**
the side wall (11) of the carrier element (I) has two limbs (111, 112) which form a V shape in a transverse section normal to the longitudinal axis (L), wherein one of the two limbs (111, 112) is arranged to press against the optical element (3).

2. Luminaire according to claim 1, wherein the optical element (3) has a side wall region (31) extending parallel to the longitudinal axis (L) over a length (λ) to form a planar outer surface (311), wherein the side wall (11) of the carrier element (1) is arranged to lie against the outer surface (311) of the side wall region (31) over the entire length (λ).

3. Luminaire according to one of the preceding claims, wherein the optical element (3) is arranged on the carrier element (1) by means of a latching connection.

4. Luminaire according to claim 3, wherein the optical element (3) is fastened on the carrier element (1) by means of a screw connection.

5. Luminaire according to claim 3 in its referral back to the features given in claim 2, wherein the latching connection comprises at least one latching element (33) formed on the side wall region (31) of the optical element (3).

6. Luminaire according to claim 5, wherein the latching connection is formed, on the one hand, by the at least one latching element (33) and one of the two limbs (111, 112) of the side wall (11) of the carrier element (1), on the other hand.

7. Luminaire according to any one of the preceding claims, further comprising:
- a further elongated optical element (4) extending parallel to the longitudinal axis (L) to optically influence the light emitted by the LED light source (2), wherein the further optical element (4) is arranged in the direction of the longitudinal axis (L) to overlap the first-mentioned optical element (3).

8. Luminaire according to claim 7, wherein the optical element (3) and the further optical element (4) are formed in such a way that, when viewed in a section parallel to the longitudinal axis (L), they engage, in particular in interlocking form-fitting end regions (39, 49).

9. Luminaire according to claim 7 or 8 which is so formed that the optical element (3) and the further optical element (4) are arranged parallel to the longitudinal axis (L) with play.

10. Luminaire according to one of the preceding claims, further comprising:
- an end part (5), which is connected to the latter at a longitudinal end region of the carrier element (1), wherein the optical element (3) is arranged adjacent to the end part (5).

11. Luminaire according to any one of the preceding claims, further comprising:
- a holding element (6) to hold the luminaire, in particular on a carrier rail,
wherein the carrier element (1) is designed in such a way that a first compartment (15) and a second compartment (16) are arranged in a section normal to the longitudinal axis (L) when viewed through the carrier element (1), wherein the two compartments are completely separated from one another by a separating region (17) of the carrier element (1),
wherein the LED light source (2) is arranged in the first compartment (15) and the holding element (6) is arranged in the second compartment (16).

12. Luminaire according to claim 11, wherein the carrier element (1) consists of a bent component, in particular a bent sheet metal part, wherein the separating region (17) is formed by at least one loop-like region (18) of the carrier element (1).

## Revendications

1. Luminaire comprenant
- un élément de support profilé (1), qui s'étend le long d'un axe longitudinal (L), l'élément de support (1) formant une paroi latérale (11) et une autre paroi latérale (12), parallèle à cette dernière, du luminaire,
- une source de lumière à LED (2) qui est disposée sur l'élément de support (1),
- un élément optique (3) allongé s'étendant parallèlement à l'axe longitudinal (L) pour la commande optique d'une lumière émise par la source de lumière à LED (2), l'élément optique (3) étant disposé entre la paroi latérale (11) d'une part et l'autre paroi latérale (12) d'autre part, la paroi latérale (11) étant disposé avec une compression élastique contre l'élément optique (3),
**caractérisé en ce que**
la paroi latérale (11) de l'élément de support (1) comprend deux montants (111, 112) qui forment, vus dans une section transversale perpendiculaire à l'axe longitudinal (L), une forme de V, un des deux montants (111, 112) étant disposé avec une compression contre l'élément optique (3).

2. Luminaire selon la revendication 1,
dans lequel l'élément optique (3) comprend une partie de paroi latérale (31), s'étendant parallèlement à l'axe longitudinal (L) sur une longueur (λ), qui forme une surface externe plane (311), la paroi latérale (11) de l'élément de support (1) est disposée de façon à s'appuyer sur toute la longueur (λ) contre la surface externe (311) de la partie de paroi latérale (31).

3. Luminaire selon l'une des revendications précédentes,
dans lequel l'élément optique (3) est disposé de façon à être maintenu à l'aide d'une liaison par encliquetage contre l'élément de support (1).

4. Luminaire selon la revendication 3,
dans lequel l'élément optique (3) est disposé de façon à être maintenu en outre par une liaison vissée contre l'élément de support (1).

5. Luminaire présentant les caractéristiques mentionnées dans la revendication 3 en référence à la revendication 2,
dans lequel la liaison par encliquetage comprend au moins un élément d'encliquetage (33) réalisé sur la partie de paroi latérale (31) de l'élément optique (3).

6. Luminaire selon la revendication 5,
dans lequel la liaison par encliquetage est constituée de l'au moins un élément d'encliquetage (33) d'une part et d'un des deux montants (111, 112) de la paroi latérale (11) de l'élément de support (1) d'autre part.

7. Luminaire selon l'une des revendications précédentes, comprenant en outre
- un autre élément optique (4) allongé s'étendant parallèlement à l'axe longitudinal (L) pour la commande optique de la lumière émise par la source de lumière à LED (2), l'autre élément optique (4) étant disposé de façon à se superposer en direction de l'axe longitudinal (L) avec l'élément optique (3) mentionné en premier.

8. Luminaire selon la revendication 7,
dans lequel l'élément optique (3) et l'autre élément optique (4) sont formés de façon à comprendre, vus dans une coupe parallèle à l'axe longitudinal (L), des parties d'extrémité (39, 49) qui s'emboîtent entre elles, plus particulièrement par complémentarité de forme.

9. Luminaire selon la revendication 7 ou 8,
qui est conçu de façon à ce que l'élément optique (3) et l'autre élément optique (4) sont disposés parallèlement à l'axe longitudinal (L) de façon à être logés avec un jeu.

10. Luminaire selon l'une des revendications précédentes, comprenant en outre
- une partie frontale (5), qui est reliée à une zone d'extrémité longitudinale de l'élément de support (1) avec ce dernier,
l'élément optique (3) étant disposé de façon à s'appuyer contre la partie frontale (5).

11. Luminaire selon l'une des revendications précédentes, comprenant en outre
- un élément de maintien (6) pour le maintien du luminaire, plus particulièrement contre un rail de support,
l'élément de support (1) étant conçu de façon à ce que, vu dans une coupe perpendiculaire à l'axe longitudinal (L) à travers l'élément de support (1), un premier compartiment (15) et un deuxième compartiment (16) sont formés, qui sont séparés entièrement l'un de l'autre par une zone de séparation (17) de l'élément de support (1),
moyennant quoi, dans le premier compartiment (15), se trouve la source de lumière à LED (2) et dans le deuxième compartiment (16), se trouve l'élément de maintien (6).

12. Luminaire selon la revendication 11,
dans lequel l'élément de support (1) est constitué d'un composant plié, plus particulièrement d'une partie en tôle pliée, la zone de séparation (17) étant constituée d'au moins une zone en forme de boucle (18) de l'élément de support (1).
